# EUROPÄISCHE PATENTSCHRIFT

(11) **EP 0 995 833 B1**
(45) Veröffentlichungstag und Bekanntmachung des Hinweises auf die Patenterteilung: **05.02.2003**
(21) Anmeldenummer: 99120588.1
(22) Anmeldetag: 16.10.1999
(51) Int. Cl.: D07B 1/16, D07B 1/02

(54) **Kunstfaserseil**
Synthetic fibre rope
Câble en fibres synthétiques

(30) Priorität: 23.10.1998 EP 98811068
(43) Veröffentlichungstag der Anmeldung: 26.04.2000
(73) Patentinhaber: INVENTIO AG, CH-6052 Hergiswil (CH)
(72) Erfinder: De Angelis, Claudio, Dipl.-Ing., 6004 Luzern (CH)

(56) Entgegenhaltungen:
- EP-A- 0 672 781
- CH-A- 644 413

## Beschreibung

Die Erfindung betrifft ein Kunstfaserseil, vorzugsweise aus aromatischem Polyamid, nach dem Oberbegriff des Anspruchs 1.

Seile sind insbesondere in der Fördertechnik, wie z. B. bei Aufzügen, im Kranbau und im Tagebau, usw., ein wichtiges stark beanspruchtes Maschinenelement. Besonders vielschichtig ist die Beanspruchung von getriebenen Seilen, wie sie beispielsweise im Aufzugsbau verwendet werden.

So sind bei Aufzugsanlagen grosse Seillängen notwendig und es besteht aus energetischen Gründen die Forderung nach möglichst kleinen Massen. Hochfeste Kunstfaserseile, beispielsweise aus aromatischen Polyamiden oder Aramiden mit hochgradig orientierten Molekülketten erfüllen diese Anforderungen besser als herkömmliche Stahlseile. So weisen aus Aramidfasern aufgebaute Seile bei gleichem Querschnitt im Vergleich zu herkömmlichen Stahlseilen eine wesentlich höhere Tragfähigkeit und nur ein Fünftel bis Sechstel des spezifischen Gewichts auf. Jedoch hat die Aramidfaser aufgrund ihres atomaren Aufbaus eine vergleichsweise geringe Bruchdehnung und eine geringe Querfestigkeit.

Ein solches Kunstfaserseil mit Parallelschlagverseilung ist z.B. aus der EP 0 672 781 A1 bekannt. Dort ist zwischen der äussersten und inneren Litzenlage ist ein Zwischenmantel angebracht, der einen Kontakt der Litzen unterschiedlicher Lagen verhindert und dadurch den Verschleiss durch Aneinanderreiben mindert. Das insoweit erläuterte Aramidseil bietet hinsichtlich Lebensdauer, hoher Abriebfestigkeit und Biegewechselfestigkeit zufriedenstellende Werte; allerdings neigt das gedrehte Kunstfaserlitzenseil unter Zugbelastung tendenziell dazu, sich um die Längsachse zu drehen und/oder sich aufzudrehen. Das unerwünschte Aufdrehen des Litzenseils kann aber zu einer über den Seilquerschnitt gesehen ungleichmässigen Belastung der Litzen unterschiedlicher Litzenlagen und damit zu einer Seilbuchkraftminderung bis hin zum Ausfall des Seils führen.

Der Erfindung liegt die Aufgabe zugrunde, die Nachteile des bekannten Kunstfaserseils zu vermeiden und ein dauerhaft zuverlässiges gedrehtes Kunstfaserseil anzugeben.

Diese Aufgabe wird erfindungsgemäss durch ein Kunstfaserseil mit den im Patentanspruch 1 angegebenen Merkmalen gelöst. In den abhängigen Ansprüchen sind vorteilhafte Weiterbildungen und Verbesserungen der im Anspruch 1 angegebenen Erfindung aufgeführt.

Die durch die Erfindung erzielten Vorteile bestehen darin, dass der Zwischenmantel mit an angrenzende Litzenlagenprofile angepassten Mantelflächen eine grössere Kontaktfläche gegenüber den Litzen bietet und somit auch die Litzenzwischenräume der an ihm angrenzenden Litzenlagen vollständig überbrückt. Durch den festen Verband von inneren und äusseren Litzenlagen wird eine höhere Torsionssteifigkeit des Litzenseils erreicht. Diese verhindert bei einem belasteten Seil mit erfindungsgemäss profiliertem Zwischenmantel ein Verdrehen des Seils unabhängig von der Art des angreifenden Drehmoments.

Mit der Erfindung steht also auch im belasteten Zustand des Seils eine grössere stützende und/oder tragende Mantelfläche bereit. Dies wiederum resultiert in einer vergleichmässigten Momenteneinleitung über die gesamte Umfangsmantelfläche auf das Seilinnere. Die Schnürkraft der Decklitzenlage wirkt dadurch nicht wie bisher vornehmlich als Querkraft auf die Kuppen einzelner Litzen, sondern grossflächig verteilt, d.h. mit geringerer Pressung, auf die gesamte Umfangsmantelfläche der angrenzenden Litzenlagen.

Dank entsprechend gewählter Elastizität kann der Zwischenmantel unterschiedliche Längsbewegungen benachbarter Litzen ohne Relativverschiebung der Litzen gegenüber dem Zwischenmantel aufnehmen, woraus sich Vorteile im Hinblick auf die Biegbarkeit und das Biegewechselverhalten des Seils ergeben.

Im folgenden sind weitere vorteilhafte Einzelheiten anhand eines in der Zeichnung dargestellten Ausführungsbeispiels des erfindungsgemässen Zwischenmantels näher erläutert. Es zeigen:
- Figur 1,: eine perspektivische Darstellung eines Aufzugsseils mit einem erfindungsgemässen Zwischenmantel,
- Figur 2,: eine Querschnittsansicht des Aufzugsseils aus Figur 1.

In Figur 1 ist ein Seil 1 dargestellt, wie es in Aufzugsanlagen als Trag- und Förderorgan, beispielsweise zum Antrieb durch eine Seilscheibe oder eine Seiltrommel verwendet wird. Dabei sind ein Kabinenrahmen einer in einem Aufzugsschacht geführten Kabine und ein Gegengewicht über ein Seil miteinander verbunden. Um die Kabine und das Gegengewicht zu heben und zu senken, läuft das Seil über eine Treibscheibe, die von einem Antriebsmotor angetrieben ist. Das Antriebsmoment wird unter Reibschluss dem jeweils über den Umschlingungswinkel anliegenden Seilabschnitt aufgeprägt. Dabei ist das Seil grosser Querspannung ausgesetzt.

Das Seil 1 ist aufgebaut aus einer Kernlitze 2 , um die in einer ersten Schlagrichtung 3 fünf gleiche Litzen 4 einer ersten Litzenlage 5 schraubenlinienförmig gelegt sind, und mit denen zehn Litzen 4, 7 einer zweiten Litzenlage 8 im Parallelschlag unter einem ausgewogenen Verhältnis zwischen Litzen- und Seilschlagdrehung verseilt sind.

Die zweite Litzenlage 8 setzt sich aus einer abwechselnden Anordnung von zwei Arten von jeweils fünf gleichen Litzen 4, 7 zusammen. Der in Figur 2 dargestellte Seilquerschnitt zeigt weitere fünf Litzen 7 mit grösserem Durchmesser, die schraubenlienenförmig in den Tälern der sie tragenden ersten Litzenlage 5 liegen, während fünf Litzen 4 mit Durchmesser der Litzen 4 der ersten Litzenlage 5 auf den Kuppen der sie tragenden ersten Litzenlage 5 liegen und dabei die Lücken zwischen jeweils zwei benachbarten durchmessergrösseren Litzen 7 ausfüllen. Auf diese Weise erhält der zweifach parallel verseilte Seilkern 9 eine zweite Litzenlage 8 mit nahezu kreisförmiger Aussenkontur, die weiter unten beschriebene Vorteile im Zusammenwirken mit dem Zwischenmantel 13 bietet. Unter Längsbelastung des Seils 1 erzeugt die Parallelverseilung des Seilkerns 9 ein zur Schlagrichtung 3 entgegengesetzt gerichtetes Drehmoment. Mit dem Seilkern 9 sind siebzehn Litzen 10 in einer zur ersten Schlagrichtung 3 entgegengesetzten zweiten Schlagrichtung 11 zu einer Decklitzenlage 12 im Trossenschlag verseilt. Das Schlaglängenverhältnis der aussen liegenden Litzen 10 mit den Litzen 4, 7 der inneren Litzenlagen 5, 8 beträgt bei dem dargestellten Ausführungsbeispiel 1,6. Die Verseilung der Decklitzenlage 12 baut unter Last ein Drehmoment auf, das in Richtung entgegen der zweiten Schlagrichtung 11 dreht.

Zwischen der in zweiter Schlagrichtung 11 verseilten Decklitzenlage 12 und den Litzen 4, 7 der zweiten Litzenlage 8 befindet sich ein Zwischenmantel 13. Der Zwischenmantel 13 besteht aus einem elastisch verformbaren Material, wie z. B. Polyurethan oder Polyester Elastomere, und ist auf den verseilten Seilkern 9 aufgespritzt beziehungsweise aufextrudiert. Dabei wird der frisch aufgebachte Zwischenmantel 13 plastisch verformt, wobei er sich eng an die Umfangsmantelkonturen der Litzenlagen 8 und 12 anlegt und sämtliche Zwischenräume ausfüllt und die aufgeprägten Rillen 18, 19 der an ihm anliegenden Litzenlagen 8, 12 beibehält.

Der profilierte Zwischenmantel 13 umhüllt die zweite Litzenlage 8 somit schlauchförmig und verhindert einen Kontakt der Litzen 4, 7 mit den Litzen 10. Auf diese Weise vermeidet er einen Verschleiss der Litzen 4, 7, 10 durch gegenseitiges Aneinanderreiben beim Lauf des Seiles 1 über die Treibscheibe, in Folge von Relativverschiebungen der Litzen 4, 7, 10 untereinander, die diese zum Ausgleichen von Zugspannungsunterschieden, z.B. beim Umlenken des Seils unter Last auf der Treibscheibe, ausführen.

Weiters schafft der Zwischenmantel 13 eine reib- und formschlüssige Übertragung des unter Belastung des Seils 1 in der Decklitzenlage 12 aufgebauten Drehmoments auf die zweite Litzenlage 8 und damit auf den Seilkern 9, dessen Parallelverseilung ein zur Schlagrichtung 3 entgegengesetzt gerichtetes Drehmoment aufbaut.

Gleichzeitig ist der Reibwiderstand zwischen den Litzen 4,7,10 und dem Zwischenmantel 13 mit u > 0,15 derart gewählt, dass nahezu keine Relativbewegung zwischen Litzen und dem Zwischenmantel 13 stattfindet, sondern der Zwischenmantel 13 den Ausgleichsbewegungen durch elastische Verformung folgt. Die Elastizität des Zwischenmantels 13 ist grösser als diejenige der Litzenimprägnierung sowie des tragenden Litzenmaterials und vermeidet so deren vorzeitiges Beschädigen. Andererseits ist die Gesamtdehnung des gewählten Materials des Zwischenmantels 13 in jedem Fall grösser als die maximal auftretende Relativbewegung der Litzen 4,7,10 untereinander.

Über die Dicke 20 des Zwischenmantels 13 kann der radiale Abstand der Decklitzenlage 12 zur Drehachse des Seils 1 kontrolliert eingestellt werden, um darüber das Drehmomentenverhältnis der im belasteten Seil 1 wirkenden, entgegengesetzt gerichteten Drehmomente der Decklitzenlage 12 und des parallelverseilten Seilkerns 9 zu neutralisieren. Die Dicke 20 des Zwischenmantels 13 ist mit steigendem Durchmesser der Litzen 10 beziehungsweise der Litzen 4 und 7 grösser zu wählen. In jedem Fall ist die Dicke 20 des Zwischenmantels 13 so zu dimensionieren, dass im belasteten Zustand, bei vollständig aufgefüllten Litzenzwischenräumen 21, 22 eine Restmanteldicke von 0,1 mm zwischen Litzen 4,7 und 10 der benachbarten Litzenlagen 8 und 12 sichergestellt ist. Der plastisch verformte Zwischenmantel 13 bewirkt eine vergleichmässigte Momentenübertragung über die gesamte Umfangsmantelfläche. Das Volumen der Litzenzwischenräume kann durch die abwechselnde Anordnung von druchmessergrossen 7 und durchmesserkleineren Litzen 4 der zweiten Litzenlage 8 minimiert werden.

Neben der Anwendung als reines Tragseil lässt sich das Seil bei verschiedensten Anlagen der Fördertechnik anwenden, z.B. für Aufzüge, Schachtförderanlagen im Bergbau, Lastkränen wie Bau-, Hallen- oder Schiffskräne, Seilbahnen und Skilifte sowie als Zugmittel bei Fahrtreppen. Der Antrieb kann sowohl durch Reibschluss über Treibscheiben oder Koeppe-Scheiben als auch durch drehende Seiltrommeln, auf die das Seil aufgewickelt wird, erfolgen. Unter Förderseil ist ein laufendes, angetriebenes Seil zu verstehen, das gelegentlich auch als Zug- oder Tragseil bezeichnet wird.

## Patentansprüche

1. Kunstfaserseil bestehend aus mindestens einer inneren und einer äusseren konzentrischen Lage von miteinander verseilten tragenden Kunstfaserlitzen (2,4,7,10) sowie einem zwischen der inneren Litzenlage (5,8) und der äusseren Litzenlage (12) angeordneten, die innere Litzenlage (5,8) umhüllenden schlauchförmigen Zwischenmantel (13), ***dadurch gekennzeichnet,* dass** der Zwischenmantel (13) an die Aussenkontur der angrenzenden Litzenlagen (8,12) angepasste Mantelflächen aufweist.

2. Kunstfaserseil nach Anspruch 1, ***dadurch gekennzeichnet**,* der Reibwert zwischen den Litzen (4,7,10) und dem Zwischenmantel (13) grösser u= 0,15 ist.

3. Kunstfaserseil nach Anspruch 1, ***dadurch* gekennzeichnet, dass** die Gesamtdehnung des Zwischenmantels (13) grösser ist als die maximal auftretende Relativbewegung der Litzen (4,7,10) untereinander.

4. Kunstfaserseil nach Anspruch 1, ***dadurch gekennzeichnet,* dass** die Mantelflächen rillenförmig ausgebildet sind.

5. Kunstfaserseil nach Anspruch 1, ***dadurch gekennzeichnet,* dass** die Rillen (20) schraubenlienenförmig ausbildet sind, wobei die Drehrichtung (11) auf der äusseren Mantelfläche entgegengesetzt zur Drehrichtung (3) der Rillen (19) auf der inneren Mantelfläche ist.

6. Kunstfaserseil nach Anspruch 1, ***dadurch gekennzeichnet,* dass** die Manteldicke (20) an der dünnsten Stelle s= 0,1 mm ist.

7. Aufzugsanlage mit einem Kunstfaserseil nach einem der Ansprüche 1 bis 6 zum Antrieb durch eine Seilscheibe oder eine Seiltrommel.

## Claims

1. Synthetic fiber rope consisting of at least an inner and an outer concentric layer of load-bearing synthetic fiber strands (2, 4, 7, 10) laid together, and between the inner layer of strands (5, 8) and the outer layer of strands (12) hose-shaped intersheath (13) which surrounds the inner layer of strands (5, 8), **characterised in that** the intersheath (13) has circumferential sheath surfaces which are adapted to the external contours of the adjacent layers of strands (8, 12).

2. Synthetic fiber rope according to claim 1, **characterised in that** the coefficient of friction u between the strands (4, 7, 10) and the intersheath (13) is greater than 0.15.

3. Synthetic fiber rope according to claim 1, **characterised in that** the total elongation of the intersheath (13) is greater than the maximum occurring relative movement of the strands (4, 7, 10) amongst one another.

4. Synthetic fiber rope according to claim 1, **characterised in that** the sheath surfaces are grooved.

5. Synthetic fiber rope according to claim 1, **characterised in that** the grooves (18, 19) are formed to be helical, wherein the direction (11) of rotation on the outer surface of the sheath is opposite to the direction (3) of rotation of the grooves (19) on the inner surface of the sheath.

6. Synthetic fiber rope according to claim 1, **characterised in that** the thickness s of the sheath (20) at the thinnest point is 0.1 mm.

7. Elevator installation with a synthetic fiber rope according to one of claims 1 to 6 for drive by a traction sheave or a rope drum.

## Revendications

1. Câble en fibres synthétiques composé d'au moins une couche intérieure et une couche extérieure concentriques, faites de torons porteurs en fibres synthétiques câblés ensemble (2, 4, 7, 10) ainsi que d'une enveloppe intermédiaire (13) tubulaire, disposée entre la couche intérieure de torons (5, 8) et la couche extérieure de torons (12), et qui entoure la couche intérieure de torons (5, 8), **caractérisé en ce que** l'enveloppe intermédiaire (13) présente des surfaces de parois adaptées aux contours extérieurs des couches de torons adjacentes (8, 12).

2. Câble en fibres synthétiques selon la revendication 1, **caractérisé en ce que** le coefficient de frottement entre les torons (4, 7, 10) et l'enveloppe intermédiaire (13) est supérieur à u = 0,15.

3. Câble en fibres synthétiques selon la revendication 1, **caractérisé en ce que** l'allongement total de l'enveloppe intermédiaire (13) est supérieur au déplacement relatif qui peut se produire au maximum entre les torons (4, 7, 10) les uns par rapport aux autres.

4. Câble en fibres synthétiques selon la revendication 1, **caractérisé en ce que** les surfaces de paroi sont cannelées.

5. Câble en fibres synthétiques selon la revendication 1, **caractérisé en ce que** les cannelures sont hélicoïdales, le sens de rotation (11) sur la surface extérieure de l'enveloppe étant l'opposé du sens de rotation (3) des cannelures (19) situées sur la surface interne de l'enveloppe.

6. Câble en fibres synthétiques selon la revendication 1, **caractérisé en ce que** l'épaisseur de l'enveloppe (20) est s = 0,1 mm à l'endroit le plus mince.

7. Installation d'ascenseur comprenant un câble en fibres synthétiques selon une des revendications 1 à 6, destiné à être entraîné par une poulie à câble ou un tambour à câble.
